# EUROPÄISCHE PATENTSCHRIFT

(11) **EP 1 171 285 B1**
(45) Veröffentlichungstag und Bekanntmachung des Hinweises auf die Patenterteilung: **18.09.2002**
(21) Anmeldenummer: 00929309.3
(22) Anmeldetag: 25.04.2000
(51) Int. Cl.: B30B 15/06, B30B 9/30, G21F 9/36

(54) **VORRICHTUNG ZUM KOMPRIMIEREN VON GEGENSTÄNDEN SOWIE HOCHDRUCKPRESSE**
DEVICE FOR COMPRESSING OBJECTS AND A HIGH-PRESSURE PRESS
DISPOSITIF POUR COMPRIMER DES OBJETS ET PRESSE DE FORTE COMPRESSION

(30) Priorität: 22.04.1999 DE 19918333
(43) Veröffentlichungstag der Anmeldung: 16.01.2002
(73) Patentinhaber: Framatome ANP GmbH, 91050 Erlangen (DE)
(72) Erfinder: BLINN, Klaus, D-63322 Rödermark (DE); KLAPPER, Manfred, D-35789 Weilmünster (DE); GLIHA, Viktor, D-63456 Hanau (DE)
(74) Vertreter: Tergau & Pohl Patentanwälte
(86) Internationale Anmeldenummer: DE0001275
(87) Internationale Veröffentlichungsnummer: WO01008877

(56) Entgegenhaltungen:
- CH-A- 525 770
- DE-B- 2 428 571
- FR-A- 2 746 054
- GB-A- 1 513 367
- US-A- 4 610 199
- US-A- 4 768 430
- US-A- 5 323 698

## Beschreibung

Die vorliegende Erfindung betrifft eine Vorrichtung und eine hydraulische Hochdruckpresse zum Komprimieren von Gegenständen mit einer Bodenplatte, einem Gestell und einem an dem Gestell verschieblich geführten Stempelkopf.

Derartige Vorrichtungen sind in unterschiedlichen Ausgestaltungen bekannt geworden (siehe US-A-4 610 199) und sind zum Komprimieren vielerlei Arten von Gegenständen geeignet. Bekannt sind beispielsweise Vorrichtungen leichterer Bauart für eng begrenzte und geringe Druckkraftanforderungen, die im wesentlichen als Schraubzwinge ausgebildet sind (GB-A-1513367). Zum Komprimieren von mit Abfall gefüllten Knautschtrommeln geeignete Vorrichtungen müssen jedoch hohen Auslegungskriterien bezüglich Druckkraft und Konstruktion genügen. Vor allem kann es sich dabei auch um radioaktiv oder anderweitig kontaminierten Abfall handeln, der in Fässern oder anderen geeigneten Gefäßen eingeschlossen ist.

Während des Preßvorgangs zum Komprimieren können in Umfangsrichtung wirkende Kräfte auf den Stempelkopf aufgebracht werden. Diese Kräfte werden durch sperrige Teile (z.B. Stahlrohre) in der Knautschtrommel erzeugt und in das Gestell der Vorrichtung eingeleitet. Bei den bekannten Vorrichtungen muß daher das Gestell entsprechend ausgelegt und größer dimensioniert werden, so daß höhere Konstruktionskosten entstehen. Trotz dieser aufwendigen Konstruktion kann eine Beschädigung durch die in Umfangsrichtung wirkenden Kräfte nicht ausgeschlossen werden. Insbesondere sperrige Stahlteile oder rohrförmige Teile können nämlich erhebliche Kräfte in Umfangsrichtung umleiten.

Aufgabe der vorliegenden Erfindung ist es daher, die von dem Stempelkopf in das Gestell eingeleiteten Kräfte zu verringern.

Erfindungsgemäß wird diese Aufgabe bei einer Vorrichtung zum Komprimieren von Gegenständen mit einer Bodenplatte, einem Gestell und einem an dem Gestell verschieblich geführten Stempel mit einem am Stempel angebrachten Stempelkopf, der gegenüber dem Gestell drehbar ist, dadurch gelöst, daß der Stempelkopf einen mittig angeordneten Bolzen aufweist, der an einem Ende drehbar mit dem Stempel verbunden ist, so daß der Stempelkopf drehbar am Stempel gelagert ist, und daß der Bolzen an einem anderen Ende mit einem Gewindeansatz zur drehfesten Befestigung an dem Stempelkopf versehen ist, so daß der Stempelkopf auswechselbar ist.

Sobald beim Komprimieren sperrige Teile verkeilt werden und eine Kraft in Umfangsrichtung erzeugen, wird der Stempelkopf gegenüber dem Gestell und damit gegenüber der Bodenplatte verdreht. Hierdurch kommen die eingeklemmten sperrigen Teile frei, so daß keine Kraft mehr in Umfangsrichtung wirkt. Die drehbare Lagerung des Stempelkopfes verhindert das Einleiten von in Umfangsrichtung wirkenden Kräften in das Gestell, das daher auf geringere Belastungen ausgelegt werden kann.

Die Vorrichtung weist also einen Stempel auf, an dem der Stempelkopf drehbar gelagert ist. Der Stempel dient zum Aufbringen der nötigen Kraft auf den Stempelkopf. Durch die Trennung zwischen Stempel und Stempelkopf können bekannte Vorrichtungen nachgerüstet werden. Weiter ist ein Auswechseln des Stempelkopfes möglich.

Desweiteren weist also der Stempelkopf einen mittig angeordneten Bolzen auf, der drehbar mit dem Stempel verbunden ist. Das Gewicht des Stempelkopfes wird durch den Bolzen getragen, der einfach und mit geringem Aufwand drehbar an dem Stempel gelagert ist.

Außerdem ist der Bolzen also an einem Ende mit einem Gewindeansatz zur drehfesten Befestigung an dem Stempelkopf versehen. Der Gewindeansatz ermöglicht eine rasche und einfache Befestigung sowie einen raschen Austausch des Bolzens.

Vorteilhafte Ausgestaltungen und Weiterbildungen der Erfindung gehen aus den abhängigen Ansprüchen hervor.

Nach einer vorteilhaften Ausgestaltung ist der Bolzen mit einer Vorspannung beaufschlagt. Die Vorspannung wird vorteilhaft etwas größer gewählt als die Gewichtskraft des Stempelkopfes. Der Stempelkopf wird somit in jeder Position in einer definierten Lage an dem Stempel gehalten und legt sich nicht erst beim Komprimieren an den Stempel an. Beschädigungen im Bereich der Berührflächen zwischen Stempel und Stempelkopf werden hierdurch zuverlässig vermieden.

In vorteilhafter Weiterbildung ist das andere Ende des Bolzens über eine Scheibe und Schraubbolzen an dem Stempel abgestützt. Dieses andere Ende des Bolzens ist drehbar mit dem Stempel verbunden. Die Abstützung über die Scheibe und die Schraubbolzen ermöglicht eine einfache und kostengünstige Konstruktion ohne spezielle Lagerungen.

Gemäß einer vorteilhaften Ausgestaltung ist der Bolzen gegenüber der Scheibe drehbar. Eine Relativbewegung zwischen den Schraubbolzen und der Scheibe sowie der Scheibe und dem Stempel findet nicht statt. Verschleiß auf Grund einer Drehung des Stempelkopfs gegenüber dem Stempel liegt daher nur im Bereich der Scheibe und des Bolzens vor, die beide leicht gewechselt werden können.

Vorteilhaft stützen sich die Schraubbolzen an einer auf dem Stempel aufliegenden Scheibe ab. Sobald in Einzelfällen eine Bewegung der Schraubbolzen gegenüber dem Stempel auftritt, liegt kein direkter Kontakt zwischen den Schraubbolzen und dem Stempel vor. Beschädigungen können nur an den Schraubbolzen und der Scheibe auftreten, die rasch und einfach gewechselt werden können.

Nach einer vorteilhaften Weiterbildung greifen die Schraubbolzen zum Abstützen des Stempelkopfes in eine umlaufende Nut ein. Diese umlaufende Nut bewirkt eine seitliche Führung der Schraubbolzen und damit eine Fixierung des Stempelkopfes.

In vorteilhafter Ausgestaltung sind die Schraubbolzen über Tellerfedern vorgespannt. Tellerfedern ermöglichen große Vorspannkräfte bei geringem Platzbedarf und geringen Kosten. Die Vorspannkraft kann durch ein Auswechseln der Tellerfedern rasch und einfach ohne aufwendige Maßnahmen verändert werden.

Vorteilhaft sind der Stempel und der Stempelkopf über einen Ansatz zueinander zentriert. Hierdurch wird eine definierte Lage des Stempelkopfes gegenüber dem Gestell in jeder Drehposition sichergestellt. Der Ansatz nimmt gleichzeitig eventuell entstehende Querkräfte auf und entlastet den Bolzen, der den Stempelkopf mit dem Stempel verbindet.

Vorteilhaft ist der Stempel mit dem Stempelkopf hydraulisch im wesentlichen in vertikaler Richtung bewegbar, wobei lediglich der Stempelkopf gegenüber dem Gestell drehbar ist. D.h. also, daß der Stempel mit dem Stempelkopf auf- und abbewegbar ist - beispielsweise durch eine entsprechende Hydraulikvorrichtung. Dabei ist der Stempel in der Regel nicht drehbar, sondern nur der Stempelkopf.

Erfindungsgemäß wird obige Aufgabe bei einer Hochdruckpresse - insbesondere bei einer hydraulischen Hochdruckpresse - zum Komprimieren von Gegenständen, insbesondere zum Komprimieren von sperrige Teile beinhaltenden Gefäßen, mit einer Bodenplatte, einem Gestell und einem an dem Gestell verschieblich geführten Stempel, wobei am Stempel ein Stempelkopf angebracht ist, der gegenüber dem Gestell drehbar ist, dadurch gelöst, daß der Stempelkopf einen mittig angeordneten Bolzen aufweist, der an einem Ende drehbar mit dem Stempel verbunden ist, so daß der Stempelkopf drehbar am Stempel gelagert ist. Da eine Hochdruckpresse, insbesondere eine hydraulische Hochdruckpresse, Druckkräfte von einigen tausend Tonnen erzeugen kann, insbesondere etwa im Bereich von 2000 t ist es möglich, daß beim Komprimieren sperriger Teile diese verkeilt werden und Kräfte in Umfangsrichtung erzeugen, die im Bereich einiger Tonnen bis zu einigen hundert Tonnen, insbesondere im Bereich von 50 bis 200 t liegen. Sobald derartig sperrige Teile verkeilt werden, wird der Stempelkopf gegenüber dem Gestell und damit gegenüber der Bodenplatte verdreht, so daß die eingeklemmten sperrigen Teile frei werden und die Kräfte in Umfangsrichtung erheblich verringert werden. Insbesondere in dem Bereich der beispielhaft genannten Druckkraftbeanspruchung einer solchen Hochdruckpresse und den damit verbundenen möglichen beispielhaft genannten Kräften in Umfangsrichtung ergibt die genannte Lösung der Aufgabe gemäß der Erfindung erhebliche Vorteile bei der konstruktiven Auslegung einer solchen Hochdruckpresse als auch bei der Durchführung eines Pressvorgangs mit solch einer Hochdruckpresse.

Eine weitere vorteilhafte Ausgestaltung sieht bei der genannten Hochdruckpresse, insbesondere bei einer hydraulischen Hochdruckpresse, vor, daß der Bolzen an einem anderen Ende mit einem Gewindesatz zur drehfesten Befestigung an dem Stempelkopf versehen ist, so daß der Stempelkopf auswechselbar ist. Denn insbesondere bei hoher Druckkraftbeanspruchung bei einer Hochdruckpresse ist es besonders vorteilhaft, wenn nach einem möglichen Verschleiß eines Stempelkopfes dieser auswechselbar ist. Dies hat insbesondere den Vorteil, daß dazu nicht der gesamte Stempel ausgewechselt werden oder mit erheblichem Aufwand ausgebaut und wieder eingebaut werden müßte, um einen neuen Stempelkopf anzubringen. Dagegen ist ein gemäß der Erfindung verschraubter Stempelkopf leicht vom Stempel lösbar und damit auswechselbar.

Nachstehend wird die Erfindung an Hand eines Ausführungsbeispieles näher beschrieben, das in schematischer Weise in der Zeichnung dargestellt ist. Dabei zeigt:
- Figur 1: eine schematische Ansicht einer erfindungsgemäßen Vorrichtung oder Hochdruckpresse; und
- Figur 2: eine vergrößerte Darstellung der Befestigung des Stempelkopfes an dem Stempel bei der genannten Vorrichtung oder Hochdruckpresse.

Die in Figur 1 dargestellte erfindungsgemäße Vorrichtung 10 umfaßt eine Bodenplatte 11, ein Gestell 12, einen Stempel 13 und einen Stempelkopf 14. Es ist weiter ein Halter 15 vorgesehen, in dessen Innenraum 20 eine Tonne 16 eingesetzt ist. Der Stempelkopf 14 ist in Pfeilrichtung 18 gegenüber dem Gestell verschieblich geführt. Zur Bewegung dient der Stempel 13, der geeignete, nicht näher dargestellte Einrichtungen enthält. Beim Komprimieren der Tonne 16 können in der Tonne 16 enthaltene sperrige Gegenstände Kräfte in Umfangsrichtung auf den Stempelkopf 14 aufbringen. Dieser Umstand ergibt sich im wesentlichen aufgrund der durch die sperrigen Teile bewirkte nichtzentrische Einleitung der Druckkraft auf dem zum komprimierenden Gegenstand (z. b. ein Fass, welches solche Gegenstände enthalten kann).

Bei einer Hochdruckpresse, insbesondere einer hydraulischen Hochdruckpresse, werden Druckkräfte im Bereich einiger tausend Tonnen - vornehmlich im Bereich um etwa 2000 t - auf einen zu komprimierenden Gegenstand aufgebracht. Dies kann zur Folge haben, daß Kräfte in Umfangrichtung von einer Tonne bis zu einigen hundert Tonnen entstehen. Der Stempelkopf 14 ist daher um seine Mittelachse 17 in Pfeilrichtung 19 drehbar an dem Stempel 13 gelagert. Hierdurch ist der Stempelkopf 14 gegenüber dem Gestell 12 drehbar. Insbesondere bei einer hydraulischen Hochdruckpresse werden so mögliche in Umfangsrichtung wirkende Kräfte erheblich verringert.

Figur 2 zeigt Einzelheiten der Verbindung zwischen dem Stempel 13 und dem Stempelkopf 14. Der Stempelkopf 14 weist einen mittig angeordneten Bolzen 21 auf, der mit einem Gewindeansatz 22 zur drehfesten Befestigung an dem Stempelkopf 14 versehen ist. Am anderen Ende des Bolzens 21 ist eine Scheibe 24 angeordnet, die über einen Ring 25 drehbar, aber axial fixiert mit dem Bolzen 21 verbunden ist. An der Scheibe 24 sind mehrere gleichmäßig über den Umfang verteilte Schraubbolzen 28 angeordnet. Die Schraubbolzen 28 stützen sich in einer umlaufenden Nut 30 einer weiteren Scheibe 23 ab. Diese Scheibe 23 liegt auf dem Stempel 13 auf.

Sobald beim Komprimieren eine Kraft in Umfangsrichtung des Stempelkopfes 14 entsteht, wird dieser zusammen mit dem Bolzen 21 verdreht. Die Scheibe 24 und die Schraubbolzen 28 bewegen sich im Idealfall nicht. Sollte wider Erwarten eine Drehbewegung der Scheibe 24 in Pfeilrichtung 19 auftreten, werden die Schraubbolzen 28 durch die umlaufende Nut 30 zuverlässig geführt. In jedem Fall ist eine Drehung des Stempelkopfes 14 in Pfeilrichtung 19 um seine Mittelachse 17 möglich. Ein Verschleiß des Stempels 13 oder des Stempelkopfes 14 wird zuverlässig durch die Scheiben 23, 24 und die Schraubbolzen 28 vermieden.

Die Schraubbolzen 28 können über tellerfedern 29 vorgespannt werden. Diese Vorspannung beaufschlagt den Bolzen 21 und wird größer als die Gewichtskraft des Stempelkopfes 14 gewählt. In Figur 2 ist dargestellt, daß der Stempelkopf 14 durch die Vorspannung auf Grund der Tellerfedern 29 von unten gegen den Stempel 13 gedrückt wird. Der Stempelkopf 14 befindet sich somit stets in genau definierter Position gegenüber dem Stempel 13. Beschädigungen des Stempels 13 oder des Stempelkopfes 14 während des Komprimierens sind daher ausgeschlossen.

Zur Zentrierung zwischen Stempel 13 und Stempelkopf 14 dient ein Ansatz 27 am Stempelkopf 14. Der Ansatz nimmt eine Kante 26 am Stempel 13 auf. Der Ansatz 27 nimmt gegebenenfalls beim Komprimieren auftretende Querkräfte auf und entlastet hierdurch den Bolzen 21. Die zum Komprimieren erforderliche Kraft wird über eine Berührfläche 32 zwischen dem Stempel 13 und dem Stempelkopf 14 aufgebracht. Seitlich des Ansatzes 27 ist zwischen dem Stempel 13 und dem Stempelkopf 14 ein Zwischenraum 31 vorgesehen. Dieser Zwischenraum 31 verringert die Berührfläche 32 zwischen Stempel 13 und Stempelkopf 14. Hierdurch wird die zu bearbeitende Fläche verringert, so daß geringere Herstellungskosten entstehen. Auch die zum Verdrehen des Stempelkopfes 14 in Pfeilrichtung 19 erforderliche Kraft wird verringert, so daß nur sehr kleine Kräfte in Umfangsrichtung in das Gestell 12 eingeleitet werden.

Durch die Drehbarkeit des Stempelkopfes 14 gegenüber dem Gestell 12 werden die in das Gestell 12 eingeleiteten Kräfte wesentlich verringert und im Idealfall vollständig abgebaut. Das Gestell 12 kann daher auf geringere Belastungen ausgelegt werden.

## Patentansprüche

1. Vorrichtung zum Komprimieren von Gegenständen (16), mit einer Bodenplatte (11), einem Gestell (12) und einem an dem Gestell (12) verschieblich geführten Stempel (13) mit einem am Stempel (13) angebrachten Stempelkopf (14), der gegenüber dem Gestell (12) drehbar ist,
**dadurch gekennzeichnet, daß** der Stempelkopf (14) einen mittig angeordneten Bolzen (21) aufweist, der an einem Ende drehbar mit dem Stempel (13) verbunden ist, so daß der Stempelkopf (14) drehbar am Stempel (13) gelagert ist, und daß der Bolzen (21) an einem anderen Ende mit einem Gewindeansatz (22) zur drehfesten Befestigung an dem Stempelkopf (14) versehen ist, so daß der Stempelkopf (14) auswechselbar ist.

2. Vorrichtung nach Anspruch 1,
**dadurch gekennzeichnet, daß** der Bolzen (21) mit einer Vorspannung beaufschlagt ist, insbesondere einer Vorspannung, die größer ist als die Gewichtskraft des Stempelkopfs (14).

3. Vorrichtung nach Anspruch 1 oder 2,
**dadurch gekennzeichnet, daß** das andere Ende des Bolzens (21) über eine Scheibe (24) und Schraubbolzen (28) an dem Stempel (13) abgestützt ist.

4. Vorrichtung nach Anspruch 3,
**dadurch gekennzeichnet, daß** der Bolzen (21) gegenüber der Scheibe (24) drehbar ist.

5. Vorrichtung nach Anspruch 3 oder 4,
**dadurch gekennzeichnet, daß** sich ein Schraubbolzen (28) an einer auf dem Stempel (13) aufliegenden Scheibe (23) abstützt.

6. Vorrichtung nach einem der Ansprüche 3 bis 5,
**dadurch gekennzeichnet, daß** ein Schraubbolzen (28) zum Abstützen des Stempelkopfs (14) in eine umlaufende Nut (30) eingreift.

7. Vorrichtung nach einem der Ansprüche 3 bis 6,
**dadurch gekennzeichnet, daß** ein Schraubbolzen (28) über eine Tellerfeder (29) vorgespannt ist.

8. Vorrichtung nach einem der Ansprüche 1 bis 7,
**dadurch gekennzeichnet, daß** der Stempel (13) und der Stempelkopf (14) über einen Ansatz (27) zueinander zentriert sind.

9. Vorrichtung nach einem der Ansprüche 1 bis 8,
**dadurch gekennzeichnet, daß** der Stempel (13) mit dem Stempelkopf (14) hydraulisch im wesentlichen in vertikaler Richtung bewegbar ist, wobei lediglich der Stempelkopf (14) gegenüber dem Gestell (12) drehbar ist.

10. Hochdruckpresse, insbesondere hydraulische Hochdruckpresse, zum Komprimieren von Gegenständen (16), insbesondere zum Komprimieren von sperrige Teile beinhaltenden Gefäßen, mit einer Bodenplatte (11), einem Gestell (12) und einem an dem Gestell (12) verschieblich geführten Stempel (13), wobei am Stempel (13) ein Stempelkopf (14) angebracht ist, der gegenüber dem Gestell (12) drehbar ist, **dadurch gekennzeichnet, daß** der Stempelkopf (14) einen mittig angeordneten Bolzen (21) aufweist, der an einem Ende drehbar mit dem Stempel (13) verbunden ist, so daß der Stempelkopf (14) drehbar am Stempel (13) gelagert ist.

11. Hochdruckpresse nach Anspruch 10,
**dadurch gekennzeichnet, daß** der Bolzen (21) an einem anderen Ende mit einem Gewindesatz (22) zur drehfesten Befestigung an dem Stempelkopf (14) versehen ist, so daß der Stempelkopf (14) auswechselbar ist.

## Claims

1. Apparatus for compressing articles (16), comprising a base plate (11), a frame (12) and a ram (13), which is guided displaceably on the frame (12) and has a ram head (14), which is attached to the ram (13) and is rotatable relative to the frame (12),
**characterized in that** the ram head (14) comprises a centrally disposed bolt (21), which, at one end, is connected rotatably to the ram (13), so that the ram head (14) is mounted rotatably on the ram (13), and which, at another end, is provided with a threaded projection (22) for non-rotatable fastening to the ram head (14), so that the ram head (14) is exchangeable.

2. Apparatus according to claim 1,
**characterized in that** the bolt (21) is loaded with a prestressing, in particular with a prestressing which is greater than the weight of the ram head (14).

3. Apparatus according to claim 1 or 2,
**characterized in that** the other end of the bolt (21) is supported via a washer (24) and screw bolt (28) against the ram (13).

4. Apparatus according to claim 3,
**characterized in that** the bolt (21) is rotatable relative to the washer (24).

5. Apparatus according to claim 3 or 4,
**characterized in that** a screw bolt (28) is supported on a disc (23), which rests against the ram (13).

6. Apparatus according to one of claims 3 to 5,
**characterized in that** a screw bolt (28) for supporting the ram head (14) engages in a circumferential groove (30).

7. Apparatus according to one of claims 3 to 6,
**characterized in that** a screw bolt (28) is prestressed by means of a cup spring (29).

8. Apparatus according to one of claims 1 to 7,
**characterized in that** the ram (13) and the ram head (14) are centred relative to one another by means of a shoulder (27).

9. Apparatus according to one of claims 1 to 8,
**characterized in that** the ram (13) having the ram head (14) is hydraulically movable substantially in vertical direction, with only the ram head (14) being rotatable relative to the frame (12).

10. High-pressure press, in particular a hydraulic high-pressure press, for compressing articles (16), in particular for compressing vessels containing awkwardly shaped parts, comprising a base
plate (11), a frame (12) and a ram (13) guided displaceably on the frame (12), with a ram head (14), which is rotatable relative to the frame (12) being provided on the ram (13),
**characterized in that** the ram head (14) comprises a centrally disposed bolt (21), which at one end is rotatably connected to the ram (13), so that the ram head (14) is mounted rotatably on the ram (13).

11. High-pressure press according to claim 10,
**characterized in that** the bolt (21) is provided at another end with a threaded projection (22) for non-rotatable fastening to the ram head (14), so that the ram head (14) is exchangeable.

## Revendications

1. Dispositif de compression d'objets (16), comprenant un plateau (11) de fond, un bâti (12) et un poinçon (13) guidé à coulissement sur le bâti (12) et ayant une tête (14) de poinçon, qui est montée sur le poinçon (13) et qui peut tourner par rapport au bâti,
**caractérisé en ce que** la tête (14) de poinçon a un axe (21) qui est disposé au milieu et dont une extrémité est reliée au poinçon (13) avec possibilité de tourner, de sorte que la tête (14) de poinçon est montée tournante sur le poinçon (13) et **en ce que** l'axe (21) est muni à une autre extrémité d'un bout (22) fileté, pour la fixation d'une manière solidaire en rotation à la tête (14) du poinçon, de sorte que la tête (14) du poinçon peut être remplacée.

2. Dispositif suivant la revendication 1,
**caractérisé en ce que** l'axe (21) est mis sous une précontrainte, notamment une précontrainte qui est supérieure à la force due au poids de la tête (14) du poinçon.

3. Dispositif suivant la revendication 1 ou 2,
**caractérisé en ce que** l'autre extrémité de l'axe (21) s'appuie sur le poinçon (13), par un disque (24) et par un boulon (28).

4. Dispositif suivant la revendication 3,
**caractérisé en ce que** l'axe (21) peut tourner par rapport au disque (24).

5. Dispositif suivant la revendication 3 ou 4,
**caractérisé en ce qu'**un boulon (28) s'appuie sur un disque (23) reposant sur le poinçon (13).

6. Dispositif suivant l'une des revendications 3 à 5,
**caractérisé en ce qu'**un boulon (28) pénètre, pour l'appui de la tête (14) du poinçon, dans une gorge (30) faisant le tour.

7. Dispositif suivant l'une des revendications 3 à 6,
**caractérisé en ce qu'**un boulon (28) est précontraint par un ressort (29) Belleville.

8. Dispositif suivant l'une des revendications 1 à 7,
**caractérisé en ce que** le poinçon (13) et la tête (14) de poinçon sont centrés l'un par rapport à l'autre par un épaulement (27).

9. Dispositif suivant l'une des revendications 1 à 8,
**caractérisé en ce que** le poinçon (13) peut être déplacé avec la tête (14) de poinçon hydrauliquement sensiblement dans la direction verticale, seulement la tête (14) de poinçon pouvant tourner par rapport au bâti (12).

10. Presse à haute pression, notamment presse hydraulique à haute pression, pour comprimer des objets (16), notamment pour comprimer des fûts contenant des pièces volumineuses, comprenant un plateau (11) de fond, un bâti (12) et un poinçon (13) guidé à coulissement sur le bâti (12), une tête (14) de poinçon étant montée sur le poinçon (13) et pouvant tourner par rapport au bâti (12), **caractérisée en ce que** la tête (14) de poinçon a un axe (21) disposé au milieu et dont une extrémité est reliée au poinçon (13) avec possibilité de tourner, de sorte que la tête (14) de poinçon est montée tournante sur le poinçon (13).

11. Presse à haute pression suivant la revendication 10,
**caractérisée en ce que** l'axe (21) est muni à une autre extrémité d'un bout (22) fileté, pour la fixation d'une manière solidaire en rotation sur la tête (14) de poinçon, de sorte que la tête (14) de poinçon peut être remplacée.
